# FASCICULE DE BREVET EUROPEEN

(11) **EP 2 471 398 B1**
(45) Date de publication et mention de la délivrance du brevet: **29.06.2016**
(21) Numéro de dépôt: 10425397.6
(22) Date de dépôt: 28.12.2010
(51) Int. Cl.: A43B 5/16, A43B 13/37, A43B 21/52, A43B 13/02, A43B 3/24

(54) **Talon de patin avec insert**
Absatz eines Gleitschuhs mit Einsatz
Heel of a skate with insert

(43) Date de publication de la demande: 04.07.2012
(73) Titulaire: Rossignol Lange S.R.L., 31044 Montebelluna (TV) (IT)
(72) Inventeur: Girolimetto, Giovanni, 31038 Paese (TV) (IT)
(74) Mandataire: Bugnion Genève

(56) Documents cités:
- WO-A1-81/01359
- WO-A2-2007/113595
- BE-A1- 815 142
- FR-A1- 2 427 068
- US-A- 5 974 696
- US-A1- 2005 127 621

## Description

L'invention concerne un patin, de type patins à glace ou à roulettes. Elle porte aussi sur un ensemble comprenant un tel patin et plusieurs inserts pour son talon. Elle porte aussi sur un procédé de fabrication d'un tel patin.

La figure 1 illustre un patin à glace selon l'état de la technique. Il comprend une chaussure 1 fixée sur un châssis 3 comprenant une lame pour glisser sur la glace. Lors du patinage, un patineur transmet une partie importante des efforts exercés jusqu'au châssis 3 par l'intermédiaire du talon 2 de la chaussure 1. Cette propriété de transmission des efforts depuis la jambe du patineur jusqu'à la lame du patin, au travers du talon 2 de la chaussure, représente un élément important pour définir la performance du patin.

Une première solution de l'état de la technique pour fabriquer une chaussure de patin comprend une étape de fabrication d'une semelle comprenant un talon par injection de matériau plastique. Cette solution donne un talon uniforme dans un seul matériau.

Une seconde solution de l'état de la technique consiste à fabriquer une semelle en cuir comprenant un talon formé par plusieurs couches en cuir superposées.

Dans toutes ces solutions existantes, la transmission des efforts du patineur au travers du talon de la chaussure est donc uniforme, et prédéfinie une fois pour toutes. Or, différents patineurs ont des techniques de patinage différentes nécessitant des chaussures aux propriétés adaptées différentes. De plus, un même patineur peut parfois avoir besoin de chaussures aux propriétés différentes selon le type de patinage qu'il souhaite pratiquer à un instant donné. Enfin, un patineur souhaite généralement une chaussure agréable esthétiquement, voire d'esthétique personnalisée. Les solutions existantes ne répondent pas de manière satisfaisante à ces besoins puisque lorsque la structure d'une chaussure de patin est définie, elle est fabriquée à grande échelle et vendue aux patineurs, qui possèdent alors tous les mêmes patins.

Le document US 2005/0127621 divulgue un ensemble comprenant un patin comprenant une chaussure avec un talon dans lequel est disposé un insert en élastomère pouvant présenter des duretés variées.

Ainsi, un objet de la présente invention consiste à proposer une autre solution de patin répondant à tout ou partie des besoins précédents, ne reproduisant pas tout ou partie des inconvénients de l'état de la technique. Selon le concept de l'invention, une partie du talon peut être facilement modifiée car fabriquée selon une multitude de variantes grâce à l'insertion d'au moins un insert qui peut présenter des caractéristiques mécaniques multiples et/ou des aspects esthétiques variés.

L'invention est plus précisément définie par les revendications.

Ces objets, caractéristiques et avantages de la présente invention seront exposés en détail dans la description suivante d'un mode d'exécution particulier fait à titre non-limitatif en relation avec les figures jointes parmi lesquelles :
La figure 1 représente une vue de côté d'un patin de l'état de la technique.
Les figures 2 et 3 représentent une vue de côté d'un patin selon un premier mode d'exécution de l'invention.
Les figures 4 et 5 représentent une vue de côté d'un patin selon un second mode d'exécution de l'invention.
Les figures 6 et 7 représentent une vue de côté d'un patin selon un troisième mode d'exécution de l'invention.
La figure 8 représente une vue en perspective du patin selon le troisième mode d'exécution de l'invention.
Les figures 9 et 10 représentent une vue de côté d'un patin selon un quatrième mode d'exécution de l'invention.

Pour une raison de simplification des figures, le châssis du patin ne sera pas représenté. D'autre part, les mêmes références vont être utilisées pour désigner des éléments similaires dans les différents modes d'exécution de l'invention.

Les figures 2 et 3 représentent une chaussure 10 de patin selon un premier mode d'exécution de l'invention. Cette chaussure comprend un ensemble monolithique comprenant une semelle 13 et une partie 14 du talon 12, obtenu avantageusement par un procédé d'injection de matière plastique. Cette partie 14 du talon 12 forme un logement 16 comprenant une ouverture 17 dans la surface avant du talon 12 destiné à recevoir un insert 15. La figure 2 illustre la chaussure dans laquelle l'insert 15 n'est pas inséré dans ce logement 16.

L'insert 15 présente une longueur représentant environ les trois-quarts de la longueur du talon 12, une hauteur représentant sensiblement la moitié de la hauteur du talon 12, et une largeur égale à celle du talon 12 de sorte que l'insert 15 vienne former une partie de chaque surface latérale du talon 12, visible depuis l'extérieur et formant un effet esthétique au niveau du talon de la chaussure, comme cela est représenté sur la figure 3. L'insert 15 peut se trouver dans différents matériaux. Selon une première réalisation, l'insert peut-être dans un matériau élastique pour apporter une propriété d'amortissement à la chaussure du patin. Pour cela, l'insert peut être en élastomère, en caoutchouc, ou en plastique souple par exemple. En variante, l'insert peut se trouver dans un matériau rigide, pour favoriser la transmission des efforts du patineur vers son patin. Pour cela, l'insert peut-être dans un matériau rigide, par exemple en métal ou en plastique rigide, éventuellement renforcé par des fibres.

D'autre part, l'insert est fixé de manière amovible au sein du talon 12. Cette fixation amovible peut se faire par un simple clipsage. Ce dernier peut être obtenu en profitant de la propriété élastique de la partie 14 du talon autour du logement 16. Cette fixation amovible de l'insert permet de l'échanger facilement, et offre les avantages suivants :
- il est possible de choisir l'insert aux propriétés mécaniques adaptées au type de patinage souhaité et d'adapter le comportement et la performance de son patin ;
- il est aussi possible de modifier l'esthétique de son patin, de le personnaliser.

Les figures 4 et 5 illustrent un second mode d'exécution de l'invention dans lequel un insert 15 se présente sous une forme non pleine, ajourée. Avantageusement, cet insert est obtenu par un procédé d'extrusion, est en métal extrudé, comme de l'aluminium, et présente ainsi des parties creuses traversantes 18. En variante, il peut être un profilé plastique. Cette solution présente l'avantage de réduire le poids global du patin, tout en offrant une performance intéressante. En remarque, l'insert 15 présente une partie avant sensiblement triangulaire qui vient épouser la forme de la semelle 13 au-delà du talon 12 initial, ce qui permet d'offrir une propriété d'amortissement et/ou de transmission d'efforts de manière progressive sur une surface plus large de la semelle de la chaussure.

Les figures 6 à 8 représentent un troisième mode d'exécution de l'invention, dans lequel l'insert 15 s'étend sur une longueur plus importante que dans les deux modes d'exécution précédents de sorte de venir jusqu'à la surface arrière du talon, pour être visible de l'extérieur. Cette solution présente l'avantage d'offrir un aspect esthétique différent, visible sur trois surfaces du talon, tout en apportant une propriété mécanique sur une plus grande surface du talon et de permettre une influence plus importante sur l'adaptabilité de la performance d'un patin.

Les figures 9 et 10 représentent un quatrième mode d'exécution de l'invention, dans lequel la semelle 13 et le talon 12 sont obtenus par des éléments distincts, assemblés par tout moyen, comme par exemple un collage. Dans cette solution, la chaussure comprend une semelle fine 13, par exemple en cuir ou plastique, qui s'étend depuis l'avant de la chaussure jusqu'au talon. Ce dernier comprend une première partie 14, en cuir ou plastique, formant un logement 16 pour recevoir un insert 15 tel qu'explicité dans les modes d'exécution précédent.

Dans tous les cas, l'insert 15 ne s'étend pas sur toute la surface du talon. Avantageusement, il reste une partie continue, sensiblement verticale, de la structure du talon 12 qui ne présente pas d'insert dans une partie arrière du talon, pour garantir une transmission d'efforts maîtrisée, pas trop variable, qui reste suffisamment proche des talons traditionnels et des chaussures existantes. Selon une réalisation avantageuse, cette partie du talon offre donc une continuité qui s'étend de la semelle du patin, au niveau de la partie supérieure du talon, jusqu'à l'extrémité inférieure du talon, en contact avec le châssis du patin, qui se trouve dans un même matériau. Ensuite, l'ajout d'un insert tel que décrit précédemment permet de modifier de manière maîtrisée le comportement global du patin, permet une modification suffisante de sa performance pour apporter une adaptation sensible de son comportement sans trop remettre en cause son comportement usuel, qui pourrait déconcerter un patineur.

L'insertion de l'insert par la surface avant du talon permet son maintien lors du patinage puisque le poids du patineur exerce une force de compression du talon qui participe à ce maintien.

Bien entendu, le concept de l'invention peut être implémenté avec d'autres géométries de chaussure, avec un talon et/ou un insert présentant d'autres formes. La semelle et le talon peuvent être obtenus par une seule partie ou plusieurs parties assemblées, et dans différents matériaux, comme du plastique ou du cuir. Une partie de cet insert peut venir au niveau de la surface inférieure du talon, en contact direct sur le châssis du patin, et/ou au niveau de la surface supérieure du talon, en contact avec la semelle de la chaussure. Une partie de l'insert peut être visible sur au moins une face latérale, sur une face avant, et/ou une face arrière. L'insert peut être inséré par une autre surface que la partie avant du talon, comme depuis une face latérale ou arrière. D'autre part, il est possible d'imaginer une implémentation avec plusieurs inserts au sein du talon. D'autres modes d'exécution peuvent facilement être obtenus par la simple combinaison des modes d'exécution décrits précédemment.

La chaussure ainsi décrite est adaptée pour une utilisation sur tout type de patins, par exemple des patins à glace ou des patins à roulettes. L'invention porte aussi sur un procédé de fabrication d'un patin qui comprend la fabrication d'un talon de chaussure comprenant une première étape de fabrication d'une partie du talon formant un logement, une seconde étape de fabrication d'un insert, puis une troisième étape d'insertion de l'insert au sein de ce logement du talon.

Selon un mode d'exécution de l'invention, ce procédé comprend la fabrication de plusieurs inserts différents pour un même patin, pour permettre à un patineur d'avoir le choix entre plusieurs inserts de propriétés mécaniques et/ou esthétiques différentes. Ainsi, l'invention porte aussi sur un ensemble comprenant un patin et au moins deux inserts différents adaptés pour un positionnement dans le talon de sa chaussure.

Finalement, la solution retenue permet donc à la fois d'améliorer la performance d'un patin, tout en améliorant son esthétique.

## Revendications

1. Ensemble comprenant un patin comprenant une chaussure (10) avec un talon (12) présentant un logement (16), **caractérisé en ce qu'**il comprend au moins deux inserts (15) différents adaptés pour une fixation amovible dans le logement (16) du talon (12) de la chaussure du patin, par une insertion par une ouverture (17) du talon, de sorte qu'un insert (15) inséré dans ce logement (16) ne s'étend pas sur toute la surface du talon (12), et **caractérisé en ce qu'**il comprend un insert (15) avec des parties creuses (18) traversantes en métal ou en plastique.

2. Ensemble selon la revendication précédente, **caractérisé en ce qu'**il comprend un insert (15) adapté pour s'étendre dans la largeur du talon (12) de sorte d'être visible sur au moins une surface latérale du talon.

3. Ensemble selon l'une des revendications précédentes, **caractérisé en ce qu'**il comprend un insert (15) dont la longueur est inférieure à celle du talon (12) de sorte qu'il ne s'étend pas jusqu'à l'extrémité arrière ou avant du talon (12).

4. Ensemble selon l'une des revendications 1 ou 2, **caractérisé en ce qu'**il comprend un insert (15) adapté pour s'étendre dans la longueur du talon (12) de sorte d'être visible sur au moins une face arrière du talon (12).

5. Ensemble selon l'une des revendications précédentes, **caractérisé en ce qu'**il comprend un insert (15) plein et dans un matériau élastique comme un élastomère, un caoutchouc ou un plastique souple.

6. Ensemble selon l'une des revendications précédentes, **caractérisé en ce qu'**il comprend un insert (15) plein et en matériau rigide comme un plastique rigide, un plastique renforcé par des fibres, ou un métal.

7. Ensemble selon l'une des revendications précédentes, **caractérisé en ce qu'**il comprend un insert (15) avec des parties creuses (18), non traversantes, en métal ou en plastique.

8. Ensemble selon l'une des revendications précédentes, **caractérisé en ce que** le talon (12) de la chaussure du patin comprend une partie injectée formant une semelle (13) et une partie (14) du talon comprenant un logement (16).

9. Ensemble selon l'une des revendications 1 à 6, **caractérisé en ce que** le talon (12) de la chaussure du patin comprend une première partie formant une fine semelle (13) et une seconde partie formant une partie (14) du talon comprenant un logement (16).

10. Ensemble selon la revendication précédente, **caractérisé en ce qu'**il comprend un insert (15) adapté pour une fixation de manière amovible par clipsage dans le talon (12).

11. Ensemble selon l'une des revendications précédentes, **caractérisé en ce que** le patin est un patin à glace ou à roulettes.

12. Ensemble selon l'une des revendications précédentes, **caractérisé en ce que** le patin comprend une ouverture (17) dans sa partie avant par laquelle l'insert (15) est inséré, et **en ce que** le talon (2) comprend, dans une partie arrière, au moins une partie s'étendant sur toute sa hauteur qui ne comprend pas d'insert.

13. Procédé de fabrication d'un ensemble selon l'une des revendications précédentes comprenant un patin comprenant une chaussure (10) avec un talon (12) présentant un logement (16), et au moins deux inserts (15) différents adaptés pour une fixation dans le logement (16) du talon (12) de la chaussure du patin, **caractérisé en ce qu'**il comprend une première étape de fabrication d'une partie (14) du talon (12) comprenant le logement (16), une seconde étape de fabrication des deux inserts (15) différents, au moins un présentant des parties creuses (18) traversantes en métal ou en plastique, puis une troisième étape d'insertion d'un des deux inserts (15) au sein du logement (16) pour compléter le talon (12) de la chaussure (10) du patin, la fixation de l'insert dans le logement (16) du talon (12) étant amovible.

## Patentansprüche

1. Einheit, umfassend einen Gleitschuh, umfassend einen Schuh (10) mit einem Absatz (12), der eine Aufnahme (16) aufweist, **dadurch gekennzeichnet, dass** sie mindestens zwei verschiedene Einsätze (15) aufweist, die für eine lösbare Befestigung in der Aufnahme (16) des Absatzes (12) des Schuhs des Gleitschuhs durch ein Einsetzen durch eine Öffnung (17) des Absatzes geeignet sind, so dass sich ein in dieser Aufnahme (16) eingesetzter Einsatz (15) nicht über die gesamte Oberfläche des Absatzes (12) erstreckt, und **dadurch gekennzeichnet, dass** sie einen Einsatz (15) mit durchgängigen hohlen Teilen (18) aus Metall oder aus Kunststoff umfasst.

2. Einheit nach vorangehendem Anspruch, **dadurch gekennzeichnet, dass** sie einen Einsatz (15) umfasst, der ausgebildet ist, um sich in der Breite des Absatzes (12) derart zu erstrecken, dass er auf mindestens einer seitlichen Oberfläche des Absatzes sichtbar ist.

3. Einheit nach einem der vorangehenden Ansprüche, **dadurch gekennzeichnet, dass** sie einen Einsatz (15) umfasst, dessen Länge geringer ist als die des Absatzes (12), so dass er sich nicht bis zum hinteren oder vorderen Ende des Absatzes (12) erstreckt.

4. Einheit nach einem der Ansprüche 1 oder 2, **dadurch gekennzeichnet, dass** sie einen Einsatz (15) umfasst, der ausgebildet ist, um sich derart in der Länge des Absatzes (12) zu erstrecken, dass er auf mindestens einer Rückseite des Absatzes (12) sichtbar ist.

5. Einheit nach einem der vorangehenden Ansprüche, **dadurch gekennzeichnet, dass** sie einen vollen Einsatz (15) aus einem elastischen Material wie ein Elastomer, ein Kautschuk oder ein geschmeidiger Kunststoff umfasst.

6. Einheit nach einem der vorangehenden Ansprüche, **dadurch gekennzeichnet, dass** sie einen vollen Einsatz (15) aus einem starren Material wie ein starrer Kunststoff, ein faserverstärkter Kunststoff oder ein Metall umfasst.

7. Einheit nach einem der vorangehenden Ansprüche, **dadurch gekennzeichnet, dass** sie einen Einsatz (15) mit hohlen, nicht durchgängigen Teilen (18) aus Metall oder Kunststoff umfasst.

8. Einsatz nach einem der vorangehenden Ansprüche, **dadurch gekennzeichnet, dass** der Absatz (12) des Schuhs des Gleitschuhs einen spritzgegossenen Teil umfasst, der eine Sohle (13) bildet, und einen Teil (14) des Absatzes, der eine Aufnahme (16) umfasst.

9. Einheit nach einem der Ansprüche 1 bis 6, **dadurch gekennzeichnet, dass** der Absatz (12) des Schuhs des Gleitschuhs einen ersten Teil umfasst, der eine dünne Sohle (13) bildet und einen zweiten Teil, der einen Teil (14) des Absatzes bildet, der eine Aufnahme (16) umfasst.

10. Einheit nach vorangehendem Anspruch, **dadurch gekennzeichnet, dass** sie einen Einsatz (15) umfasst, der für eine lösbare Befestigung durch Rasten in den Absatz (12) ausgebildet ist.

11. Einheit nach einem der vorangehenden Ansprüche, **dadurch gekennzeichnet, dass** der Gleitschuh ein Schlittschuh oder ein Rollschuh ist.

12. Einheit nach einem der vorangehenden Ansprüche, **dadurch gekennzeichnet, dass** der Gleitschuh in seinem vorderen Teil eine Öffnung (17) umfasst, durch welche der Einsatz (15) eingesetzt ist, und dass der Absatz (2) in einem hinteren Teil mindestens einen Teil umfasst, der sich über seine gesamte Höhe erstreckt, die keinen Einsatz umfasst.

13. Herstellungsverfahren einer Einheit nach einem der vorangehenden Ansprüche, umfassend einen Gleitschuh, der einen Schuh (10) mit einem Absatz (12) umfasst, der eine Aufnahme (16) aufweist, und mindestens zwei unterschiedliche Einsätze (15), die für eine Befestigung in der Aufnahme (16) des Absatzes (12) des Schuhs des Gleitschuhs ausgebildet sind, **dadurch gekennzeichnet, dass** es einen ersten Herstellungsschritt eines Teils (14) des Absatzes (12), der die Aufnahme (16) umfasst, einen zweiten Herstellungsschritt der zwei unterschiedlichen Einsätze (15), wobei mindestens einer hohle durchgängige Teile (18) aus Metall oder aus Kunststoff aufweist, dann einen dritten Einsetzschritt einer der beiden Einsätze (15) in die Aufnahme (16), um den Absatz (12) des Schuhs (10) des Gleitschuhs zu vervollständigen, umfasst, wobei die Befestigung des Einsatzes in der Aufnahme (16) des Absatzes (12) lösbar ist.

## Claims

1. An assembly comprising a skate comprising a shoe (10) with a heel (12) having a housing (16), **characterized in that** it comprises at least two different inserts (15) suitable for removable fastening in the housing (16) of the heel (12) of the shoe of the skate, by an insertion through an opening (17) of the heel, such that an insert (15) inserted in this housing (16) does not extend over the entire surface of the heel (12), and **characterized in that** it comprises an insert (15) with hollow through parts (18) made from metal or plastic.

2. The assembly according to the preceding claim, **characterized in that** it comprises an insert (15) suitable for extending in the width of the heel (12) so as to be visible over at least one lateral surface of the heel.

3. The assembly according to one of the preceding claims, **characterized in that** it comprises an insert (15) whereof the length is smaller than that of the heel (12) such that it does not extend to the rear or front end of the heel (12).

4. The assembly according to one of claims 1 or 2, **characterized in that** it comprises an insert (15) suitable for extending in the length of the heel (12) so as to be visible over at least one rear face of the heel (12).

5. The assembly according to one of the preceding claims, **characterized in that** it comprises a solid insert (15) made from an elastic material such as an elastomer, a rubber or a flexible plastic.

6. The assembly according to one of the preceding claims, **characterized in that** it comprises a solid insert (15) made from a rigid material such as a rigid plastic, a plastic reinforced with fibers, or a metal.

7. The assembly according to one of the preceding claims, **characterized in that** it comprises a solid insert (15) made from a rigid material with hollow, non-through parts (18) made from metal or plastic.

8. The assembly according to one of the preceding claims, **characterized in that** the heel (12) of the shoe of the skate comprises an injected part forming a sole (13) and a part (14) of the heel comprising a housing (16).

9. The assembly according to one of claims 1 to 6, **characterized in that** the heel (12) of the shoe of the skate comprises a first part forming a thin sole (13) and a second part forming a part (14) of the heel comprising a housing (16).

10. The assembly according to the preceding claim, **characterized in that** it comprises an insert (15) suitable for removable fastening by clipping in the heel (12).

11. The assembly according to one of the preceding claims, **characterized in that** the skate is an ice skate or a roller skate.

12. The assembly according to one of the preceding claims, **characterized in that** the skate comprises an opening (17) in its front part through which the insert (15) is inserted, and **in that** the heel (2) comprises, in a rear part, at least one part extending over its entire height that does not comprise an insert.

13. A method for manufacturing an assembly according to one of the preceding claims, comprising a skate comprising a shoe (10) with a heel (12) having a housing (16), and at least two different inserts (15) suitable for fastening in the housing (16) of the heel (12) of the shoe of the skate, **characterized in that** it comprises a first step for manufacturing a part (14) of the heel (12) comprising the housing (16), a second step for manufacturing two different inserts (15), at least one having through hollow parts (18) made from metal or plastic, then a third step for inserting one of the two inserts (15) within a housing (16) to complete the heel (12) of the shoe (10) of the skate, the fastening of the insert in the housing (16) of the heel (12) being removable.
